# EUROPÄISCHE PATENTSCHRIFT

(11) **EP 2 127 871 B1**
(45) Veröffentlichungstag und Bekanntmachung des Hinweises auf die Patenterteilung: **04.05.2011**
(21) Anmeldenummer: 09007037.6
(22) Anmeldetag: 27.05.2009
(51) Int. Cl.: B41F 13/26, B41F 13/30, B41F 31/30

(54) **Farb- oder Druckwerk einer Druckmaschine**
Inking or printing unit of a printing press
Groupe d' encrage ou d' impression

(30) Priorität: 29.05.2008 DE 102008025997
(43) Veröffentlichungstag der Anmeldung: 02.12.2009
(73) Patentinhaber: Windmöller & Hölscher KG, 49525 Lengerich (DE)
(72) Erfinder: Koopmann, Dietmar, 49536 Lienen (DE)

(56) Entgegenhaltungen:
- EP-A- 0 543 777
- EP-A- 1 088 658
- EP-A- 1 852 256
- DE-A1- 10 145 321

## Beschreibung

Die Erfindung betrifft ein Farb- oder Druckwerk einer Druckmaschine, welches eine Farbübertragungswalze umfasst, wenigstens bestehend aus einem Walzenkörper, an den sich endseitige Zapfen anschließen, wobei jeder Zapfen der Walze in jeweils einem Lagergehäuse des Farb- oder Druckwerks über zumindest ein Lager rotierbar gelagert ist, wobei die Lagergehäuse zur Anstellung der Farbübertragungswalze an einen weiteren Zylinder der Druckmaschine unabhängig voneinander relativ zu dem weiteren Zylinder bewegbar sind.

Um Farbübertragungswalzen von Druckmaschinen über ihre gesamte Länge gleichmäßig gegeneinander anstellen zu können, werden die endseitigen Lagerzapfen dieser Farbübertragungswalzen jeweils in unabhängig voneinander verschiebbaren Lagern gelagert.

Bei Farbübertragungswalzen kann es sich beim Flexodruck um Formatwalzen handeln, denen ein aus einer Hülse bestehender Klischeezylindermantel aufgeschoben werden kann, um möglichst schnell auf einen neuen Auftrag umrüsten zu können.

Im Offsetdruck stehen als Farbübertragungswalzen unter Anderem Gummituchzylinder zur Verfügung, die ein Druckbild, das ihnen von einem Druckform tragenden Zylinder vermittelt wurde übertragen. Natürlich übertragen auch die vorerwähnten Druckplattenzylinder Farbe.

Im Tiefdruckverfahren ist als Farbübertragungswalze der Formzylinder zu nennen, in denen so genannte Näpfchen zur Farbübertragung eingraviert sind.

Die Patentanmeldung EP 1 852 256 A1 zeigt einen Formatzylinder einer Flexodruckmaschine, dessen endseitige Lagerzapfen in Wälzlagern, beispielsweise Nadellagern, gelagert sind. Die Wälzlager sind unabhängig voneinander bewegbar.

Die Lager werden in Lageraufnahmen, beispielsweise in so genannten Lagergehäusen, gelagert. Als Lagergehäuse kann ein bewegbarer Lagerbock dienen, mit dessen Hilfe dann auch das Lager bewegbar ist.

Wenn die - oben erwähnten - Farbübertragungswalzen über ihre Länge ein unterschiedliches Farbübertragungsverhalten aufweisen, ist es notwendig, die Farbübertragungswalzen durch die unabhängig Bewegbarkeit ihrer endseitigen Lagerung unterschiedlich an die Gegenwalze (beispielsweise einem Gegendruckzylinder) anzustellen. Bei der vorerwähnten EP 1 852 256 A1 ist es beispielsweise möglich, die Lagerböcke unterschiedlich zu bewegen.

Die Achsen der Lager des Farbübertragungszylinders auf der Antriebsseite und auf der Bedienseite fluchten als Folge eines solchen ungleichmäßigen Anstellprozesses nicht mehr.

Um die Farbübertragungszylinder der EP 1 852 256 A1 an einen Gegenzylinder anstellen zu können, befinden sich die Lager in beweglichen Lagerböcken. Im Flexodruck wird die Bewegbarkeit der Lagerböcke häufig durch Schienen, auf denen die Lagerböcke verfahrbar sind, bereitgestellt. Im Offsetdruck umfassen häufig so genannte Exzenter die Lager eines Farbübertragungszylinders.

Insbesondere beim Flexodruckverfahren kann es vorkommen, dass die Klischeezylindermanteldicke über die Länge des Formatzylinders variiert, weil beispielsweise die Klebung des Klischeezylindermantels auf dem Formatzylinder ungleichmäßig ist oder der Klischeemantel einen Herstellungsfehler aufweist. Dadurch bekommt der Formatzylinder mit dem aufgezogenen Klischeemantel eine konische Form. Optimiert man in einer solchen Situation die Position der Formatzylinderböcke, so dass ein gleichmäßiger Druck über die gesamte Druckbreite zustande kommt fluchten die Achsen der Lager zu beiden Seiten des Formatzylinders nicht mehr.

Liegen die endseitigen Lager eines Zylinders nicht mehr in einer Flucht, kann es zu einem "Verkanten" der Zapfen innerhalb der Lager bzw. zum Verkanten der Lagerschalen oder des Lagers innerhalb der Lageraufnahme kommen. Dies kann zu erhöhtem Verschleiß und damit zu außerplanmäßigen Maschinenstillständen führen.

Die Aufgabe der vorliegenden Erfindung ist es daher, eine Lagerung für einen Formatzylinder vorzuschlagen, welche die Nachteile des Standes der Technik verringert.

Erfindungsgemäß wird diese Aufgabe durch die Merkmale des kennzeichnenden Teils des Anspruchs 1 gelöst.

Demnach ist eine weitere Lagerung zumindest eines endseitigen Zapfens, welche eine Schwenkung zumindest eines Lagers bezüglich einer Achse, die senkrecht zur Anstellrichtung der Farbübertragungswalze zu dem weiteren Zylinder verläuft, ermöglicht.

Die weitere Lagerung sollte zumindest eine Schwenkbarkeit des oder der betreffenden Lager bezüglich einer Achse, die senkrecht zur Anstellrichtung liegt, gewähren. Bei Flexodruckmaschinen gemäß der EP 1 852 256 A1 ist diese Achse senkrecht gegenüber der Ebene, die von der Anstellbewegung der Formatzylinder und dem Druckspalt aufgespannt wird.

Vorteilhaft gegenüber dieser eingeschränkten Schwenkbarkeit ist, wenn eine Schwenkbarkeit der weiteren Lagerung bezüglich zumindest zweier Achsen gegeben ist. Dies wird als Schwenkbarkeit bezüglich einer Ebene bezeichnet. Eine große Schwenkbarkeit wird von Lagerungen gewährleistet, bei denen ein Lagerkopf in einem Ring gleitet. Hier besteht eine Analogie mit einigen Gelenken des menschlichen Körpers. Das von der Lagerstelle schwenkbar gestaltete Lager kann ein Lager sein, dass der Welle oder Achse, die es lagert eine axiale oder eine Bewegung in Umfangsrichtung gestattet. Ist in dem Farbwerk ein stärkerer Verschiebeantrieb zum Verschieben der farbübertragenden Walze vorgesehen, ist eine weitere Lagerung eines Axiallagers von besonderem Vorteil. Ein solches Axiallager ist oft Bestandteil einer Seitenregistervorrichtung, indem es Relativbewegungen zwischen Walzen und Wellen, die diese Walzen antreiben, zulässt. Durch ein solches Axiallager kann - gegebenenfalls - der Antriebsmotor einer solchen Walze bei einer Seitenregisterbewegung ortsfest verbleiben, was Vorteile hat.

Auch in diesem Fall ist eine weitere Lagerung zur Schwenkung eines Lagers auf der Antriebsseite von Vorteil.

Bei dem axialen Lager handelt es sich vorteilhafterweise um ein axiales Rillenkugellager, dessen Lagerschalen über Kugeln zueinander verschiebbar sind, so dass eine Schrägstellung des Formatzylinders - ein so genannter Winkelfehler - ausgeglichen werden kann.

In einer anderen bevorzugten Ausführungsform kann es sich bei dem zumindest einen Lager auch um ein radiales Lager handeln.

Bei der Einrichtung zur Einstellung des Seitenregisters kann es sich beispielsweise um eine Spindelverstellung handeln, die motorisch angetrieben werden kann.

Der Lagerbock, der das Lager umfasst, kann beispielsweise zur Seitenregistereinstellung eine Bohrung aufweisen, in die eine Hülse mit Außengewinde einführbar ist. Durch das motorische (rotationsförmige) Antreiben der Hülse, kann der Lagerbock, der beispielsweise auf Schienen gelagert ist, verfahren werden.

Weitere Ausführungsbeispiele der Erfindung gehen aus der gegenständlichen Beschreibung und den Ansprüchen hervor.

| | |
|---|---|
| Figur 1 | Eine Draufsicht einer beidseitigen Lagerung eines Farbübertragungszylinders |
| Figur 2 | Eine Vergrößerung der erfindungsgemäßen weiteren Lagerung aus Figur 1 |

Die Figur 1 zeigt eine Draufsicht auf einen Farbübertragungszylinder in einem Farbwerk.

Der zu wechselnde Farbübertragungszylinder 1 wird in nicht näher beschriebener Weise in ein Farb- oder Druckwerk einer ebenfalls zeichnerisch nicht dargestellten Druckmaschine, beispielsweise einer Flexodruckmaschine, gehoben bzw. eingebracht.

Der Farbübertragungszylinder 1 - beispielsweise der Formatzylinder einer Flexodruckmaschine - ist zwischen Bediener BS- und Antriebsseite AS jeweils in einem Radiallager 2 und 3 gelagert.

Die endseitigen Wellenzapfen 19 der Farbübertragungswalze 1 umfassen formschlüssige Kupplungshälften. Auf der Bedienerseite BS umfasst der Kolben 13 einer Druckluftkolbenzylindereinheit 5, 13 endseitig eine zur Kupplungshälfte der Farbübertragungswalze korrespondierende Kupplungshälfte. Beide Kupplungshälften bilden die Kupplung 4. Antriebsseitig AS ist eine weitere Kupplungshälfte vorgesehen, die mit der Kupplungshälfte der Farbübertragungswalze korrespondiert. Beide Kupplungshälften bilden die Kupplung 6.

Nachdem die Farbübertragungswalze 1 in das Druckwerk mithilfe einer nicht dargestellten Einrichtung in das Farb- oder Druckwerk eingebracht wurde, wird der Kolben 13 der Druckluftzylinderkolbeneinheit 5,13 entgegen der Richtung des Pfeils 9 bewegt und damit die Kupplungshälften der Kupplungen 4 und 6 formschlüssig verbunden. Die Kraft, die die Druckluftzylinderkolbeneinheit 5, 13 dabei auf die Kupplungen ausübt, ist konstant und so groß gewählt, dass die Formschlüssigkeit der Kupplungen 4 und 6 auch während des Druckbetriebes gewährleistet ist. Die Kraft kann je nach Druckgeschwindigkeit variiert werden. Die Lager, die den Format- bzw. Farbübertragungszylinder 1 lagern, sind in Lagerböcken 13 gelagert. Befinden sich bei den oben geschilderten Ankoppelvorgang die Lagerböcke 13, die beispielsweise auf Schienen verfahrbar sind, um den Formatzylinder an den Gegendruckzylinder anstellen zu können, nicht mehr in einer Flucht, so tritt ein so genanntes Verkanten des Zapfens des Format- oder Farbübertragungszylinders 1 unter anderem im axialen Lager 7 auf.

Auch wenn die verfahrbaren Lagerböcke in einer Flucht liegen, kann es durch einen ungleichmäßigen Klischeemantel (bzgl. seiner Dicke) zu einem Verkanten des Formatzylinderzapfens im Lager 7 kommen.

Das axiale Lager 7 ist bildet eine bauliche Einheit mit der weiteren Lagerung 24: Das Axiallager 7 besteht aus Lagerschalen 15a, 15b, die über Kugeln 16 zueinander verschiebbar sind. Die Lagerschale 15b hat auch die Funktion eines Lagerkopfes 30, der in dem Ring 17 entlang des Kreisbogens 25 beweglich ist. Auf diese Weise führt eine Schräglage des Zylinderzapfens 19 des Formatzylinders 1 nicht zu einem Verkanten im Axiallager 7.

Bei dem axialen Lager handelt es sich vorteilhafterweise um ein axiales Rillenkugellager 7, dessen Lagerschalen 15a, 15b wie erwähnt über Kugeln 16 zueinander verschiebbar sind.

Der oben dargestellte Aufbau bewirkt, dass - wenn bei einem Winkelfehler eines Format- bzw. Farbübertragungszylinders 1 eine Kraft ausgeübt wird, die von der Richtung der in Figur 2 eingezeichneten Kraft F_{L} abweicht, die Lagerschale 15b in Richtung des Pfeils 25 bewegt wird.

Der dargestellte integrierte Aufbau der weiteren Lagerung 24 und des Axiallagers 7 in einem integrierten Bauteil, das lediglich drei ringförmige Komponenten (15a,15b,17) aufweist, die gegeneinander beweglich sind, ist sehr vorteilhaft.

Zwischen der weiteren Lagerstelle 24 und dem nicht dargestellten Antrieb der farbübertragenden Walze 1 befindet sich ein Wellenbalg 8, beispielsweise ein Metallwellenbalg, der den Winkelfehler (auch axialer Versatz des Zylinders 1 genannt), den die Schrägstellung des Formatzylinders 1 auf das axiale Lager 7 überträgt, ausgleichen kann. Ein weiterer Vorteil des Wellenbalges 8 ist, dass dieser sehr torsionssteif ist.

Bei einem Auftrag- oder Formatwechsel wird der Kolben 13 des Druckluftzylinders 5 in Richtung des Pfeils 9 verfahren und die Klauenkupplung 4 vom Zylinder 1 gelöst. Gleichzeitig wird - mit einer in der Figur 1 nicht dargestellten Vorrichtung - der Antriebsbereich 11 in Richtung des Pfeils 10 verfahren und damit die Kupplungshälften der Klauenkupplung 6 voneinander getrennt. Jetzt kann der Farbübertragungszylinder 1 - mit einer in der Figur 1 nicht dargestellten Vorrichtung - aus der Druckmaschine entfernt - beispielsweise herausgehoben - werden.

Im Druckbetrieb können die Klauenkupplungen von dem Druckluftzylinder 5 mit einer Kraft beaufschlagt werden, um die Kupplung in Arbeitsposition zu halten. Ist dies der Fall, so wirken über längere Zeit größere Kräfte auf das Axiallager 7. Umstände dieser Art verstärken die Vorteile der vorliegenden Erfindung.

Um das Seitenregister in der Druckmaschine einzustellen, kann der Bereich 12, der die axiale Lagerung 7 umfasst, mithilfe einer hier nicht gezeigten Spindelverstellung in Richtung der Pfeile 9 und 10 bewegt werden.

| **Bezugszeichenliste** | |
|---|---|
| 1 | Farbübertragungszylinder |
| 2 | Radiallager des Farbübertragungszylinders |
| 3 | Radiallager des Farbübertragungszylinders |
| 4 | Kupplung / Klauenkupplung |
| 5 | Druckluftzylinder |
| 6 | (zweite) Kupplung / Klauenkupplung |
| 7 | Axiales Lager /Rillenkugellager |
| 8 | (Metall)Wellenbalg |
| 9 | Pfeil |
| 10 | Pfeil |
| 11 | Antriebsbereich |
| 12 | Axialer Lagerbereich |
| 13 | Kolben des Druckluftzylinders |
| 14 | Beweglicher Lagerbock |
| 15 | Lagerschalen 15a , 15b des Lagers 7 |
| 16 | Kugel des Lagers 7 |
| 17 | Ring des Lagers 7 |
| 18 | |
| 19 | Endseitiger Zapfen |
| 20 | Wellenstück des Antriebes |
| 21 | Greifer |
| 22 | Walzenkörper |
| 23 | Lagerhaltebuchse |
| 24 | Lagerung |
| 25 | Pfeil der Kreisbahn |
| 26 | |
| 30 | Lagerkopf |
| BS | Bedienerseite |
| AS | Antriebsseite |

## Patentansprüche

1. Farb- oder Druckwerk einer Druckmaschine,
- welches eine Farbübertragungswalze (1) umfasst, die aus einem Walzenkörper, an den sich endseitige Zapfen anschließen, besteht,
- wobei jeder Zapfen der Walze in jeweils einem Lagergehäuse des Farb- oder Druckwerks über zumindest ein Lager (2,3,7) rotierbar gelagert ist,
- und wobei die Lagergehäuse zur Anstellung der Farbübertragungswalze (1) an einen weiteren Zylinder der Druckmaschine unabhängig voneinander relativ zu dem weiteren Zylinder bewegbar sind
**gekennzeichnet durch**
eine weitere Lagerung (24) zumindest eines endseitigen Zapfens, welche eine Schwenkung zumindest eines Lagers (2,3,7) bezüglich einer Achse, die senkrecht zur Anstellrichtung der Farbübertragungswalze zu dem weiteren Zylinder verläuft, ermöglicht.

2. Farb- oder Druckwerk nach dem vorstehenden Anspruch,
**dadurch gekennzeichnet, dass**
- die weitere Lagerung (24) zumindest einen Ring (17) umfasst,
- welcher (17) einen Lagerkopf (30) einfasst,
- wobei Ring und Lagerkopf (30) entlang einer Kreisbahn (25) relativ zueinander verschiebbar sind.

3. Farb- oder Druckwerk nach dem vorstehenden Ansprüche
**dadurch gekennzeichnet, dass**
wobei die äußere Oberfläche des Lagerkopfes (30) nach außen gewölbt ist und in den Ring (17) eingelegt ist, dessen innere Oberfläche nach innen gewölbt ist.

4. Farb- oder Druckwerk nach einem der vorstehenden Ansprüche,
**dadurch gekennzeichnet, dass**
das zumindest eine Lager (2,3,7) ein Radiallager ist.

5. Farb- oder Druckwerk nach einem der vorstehenden Ansprüche,
**dadurch gekennzeichnet, dass**
das zumindest eine Lager (2,3,7) ein Axiallager (7) ist.

6. Farb- oder Druckwerk nach dem vorstehenden Anspruch,
**dadurch gekennzeichnet, dass**
die Farbübertragungswalze (1) mittels eines Verschiebeantriebs (5,13) in axialer Richtung gegen ein Axiallager (7) verschiebbar ist.

7. Farb- oder Druckwerk nach einem der beiden vorstehenden Ansprüche,
**dadurch gekennzeichnet, dass**
das Axiallager (7) Bestandteil eines Systems zur Einstellung des Seitenregisters der Farbübertragungswalze ist.

8. Farb- oder Druckwerk nach einem der vorstehenden Ansprüche,
**dadurch gekennzeichnet, dass**
die Lagerung auf der Antriebseite (AS) der Farbübertragungswalze (1) vorgesehen ist.

9. Farb- oder Druckwerk nach einem der vorstehenden Ansprüche,
**dadurch gekennzeichnet, dass**
die Lagerung (24) zumindest ein Lager (7) schwenkbar lagert, in dem eine Welle, die Drehmoment auf einen Wellenzapfen der Farbübertragungswalze (1) überträgt, gelagert ist.

## Claims

1. Inking or printing unit of a printing press,
- which inking or printing unit comprises an ink transfer roll (1) which comprises a roll body which is adjoined by end-side journals,
- each journal of the roll being mounted rotatably via at least one bearing (2, 3, 7) in in each case one bearing housing of the inking or printing unit,
- and it being possible for the bearing housings to be moved independently of one another relative to a further cylinder for setting the ink transfer roll (1) against the further cylinder of the printing press,
**characterized by**
a further mounting (24) of at least one end-side journal, which further mounting (24) makes pivoting possible of at least one bearing (2, 3, 7) with regard to an axis which extends to the further cylinder perpendicularly with respect to the throwing-on direction of the ink transfer roll.

2. Inking or printing unit according to the preceding claim, **characterized in that**
- the further mounting (24) comprises at least one ring (17),
- which ring (17) encloses a bearing head (30),
- the ring and the bearing head (30) being displaceable relative to one another along a circular track (25).

3. Inking or printing unit according to the preceding claims, **characterized in that** the outer surface of the bearing head (30) is arched to the outside and is inserted into the ring (17), the inner surface of which is arched to the inside.

4. Inking or printing unit according to one of the preceding claims, **characterized in that** the at least one bearing (2, 3, 7) is a radial bearing.

5. Inking or printing unit according to one of the preceding claims, **characterized in that** the at least one bearing (2, 3, 7) is an axial bearing (7).

6. Inking or printing unit according to the preceding claim, **characterized in that** the ink transfer roll (1) can be displaced in the axial direction against an axial bearing (7) by means of a displacement drive (5, 13).

7. Inking or printing unit according to one of the two preceding claims, **characterized in that** the axial bearing (7) is a constituent part of a system for setting the lateral register of the ink transfer roll.

8. Inking or printing unit according to one of the preceding claims, **characterized in that** the mounting is provided on the drive side (AS) of the ink transfer roll (1).

9. Inking or printing unit according to one of the preceding claims, **characterized in that** the mounting (24) mounts at least one bearing (7) pivotably, in which a shaft is mounted which transmits torque to a shaft journal of the ink transfer roll (1).

## Revendications

1. Groupe d'encrage ou d'impression d'une machine d'impression,
- qui comporte un cylindre de transfert d'encre (1) qui est constitué d'un corps de cylindre auquel font suite des pivots côté extrémité,
- où chaque pivot du cylindre est logé d'une manière rotative dans respectivement un boîtier de palier du groupe d'encrage ou d'impression par au moins un palier (2, 3, 7),
- et où les boîtiers de palier, pour l'application du cylindre de transfert d'encre (1), sont déplaçables vers un autre cylindre de la machine d'impression indépendamment les uns des autres relativement à l'autre cylindre, **caractérisé**
**par** un autre logement (24) au moins d'un pivot côté extrémité, qui permet un pivotement d'au moins un palier (2, 3, 7) relativement à un axe qui s'étend perpendiculairement à la direction d'application du cylindre de transfert d'encre à l'autre cylindre.

2. Groupe d'encrage ou d'impression selon la revendication précédente, **caractérisé en ce que**
- l'autre logement (24) comporte au moins une bague (17)
- qui (17) comprend une tête de palier (30),
- où la bague et la tête de palier (30) sont déplaçables le long d'une voie circulaire (25) l'une relativement à l'autre.

3. Groupe d'encrage ou d'impression selon les revendications précédentes, **caractérisé en ce que** la surface extérieure de la tête de palier (30) est bombée vers l'extérieur et est placée dans la bague (17) dont la surface intérieure est bombée vers l'intérieur.

4. Groupe d'encrage ou d'impression selon l'une des revendications précédentes, **caractérisé en ce qu'**au moins un palier (2, 3, 7) est un palier radial.

5. Groupe d'encrage ou d'impression selon l'une des revendications précédentes, **caractérisé en ce qu'**au moins un palier (2, 3, 7) est un palier axial (7).

6. Groupe d'encrage ou d'impression selon la revendication précédente, **caractérisé en ce que** le cylindre de transfert d'encre (1) est déplaçable au moyen d'une commande de déplacement (5, 13) dans la direction axiale contre un palier axial (7).

7. Groupe d'encrage ou d'impression selon l'une des deux revendications précédentes, **caractérisé en ce que** le palier axial (7) fait partie d'un système pour le réglage du registre latéral du cylindre de transfert d'encre.

8. Groupe d'encrage ou d'impression selon l'une des revendications précédentes, **caractérisé en ce que** le logement est prévu au côté d'entraînement (AS) du cylindre de transfert d'encre.

9. Groupe d'encrage ou d'impression selon l'une des revendications précédentes, **caractérisé en ce que** le logement (24) loge d'une manière pivotante au moins un palier (7) dans lequel est logé un arbre qui transmet le couple de rotation à un pivot d'arbre du cylindre de transfert d'encre (1).
